# FASCICULE DE BREVET EUROPEEN

(11) **EP 2 102 435 B1**
(45) Date de publication et mention de la délivrance du brevet: **01.08.2012**
(21) Numéro de dépôt: 07871803.8
(22) Date de dépôt: 06.12.2007
(51) Int. Cl.: E05B 13/00, E05B 65/10

(54) **ORGANE DE MANOEUVRE PROTÉGÉ CONTRE LE VANDALISME**
MANÖVRIERELEMENTE MIT SCHUTZ GEGEN AGGRESSIVES VERHALTEN
MANOEUVRING MEMBERS WITH PROTECTION AGAINST HOOLIGANISM

(30) Priorité: 08.12.2006 FR 0655398
(43) Date de publication de la demande: 23.09.2009
(73) Titulaire: JPM SAS, 03000 Moulins (FR)
(72) Inventeur: ACHERON, Thierry, F-03000 Avermes (FR); BAILLIA-PREL, Quentin, F-03000 Moulins (FR); BEL, Frédéric, F-03000 Bressolles (FR); BERGER, Pascal, F-03210 Marigny (FR)
(74) Mandataire: Quantin, Bruno Marie Henri
(86) Numéro de dépôt international: PCT/FR2007/002007
(87) Numéro de publication internationale: WO 2008/084144

(56) Documents cités:
- EP-A1- 0 922 824
- WO-A-94/25711
- DE-A1- 2 046 809
- GB-A- 2 325 020
- US-A- 3 990 277
- US-A1- 2005 257 583

## Description

L'invention concerne un organe de manoeuvre pour porte, en particulier adapté aux portes munies d'un barreur anti-panique.

En pratique, le barreur anti-panique d'une telle porte se trouve du côté intérieur de la porte pour permettre l'évacuation rapide d'un local, et l'organe de manoeuvre (ou demi-ensemble) a pour fonction de contrôler l'accès au local depuis l'extérieur de la porte. Un tel demi-ensemble est généralement muni d'une béquille et d'un cylindre de commande, l'action au cylindre permettant d'autoriser l'ouverture de la porte par action sur la béquille, ou au contraire d'interdire celle-ci. L'ouverture de la porte se fait en pratique par action sur un fouillot entrainant le carré de la serrure.

On connaît des dispositifs à béquille bloquée : lorsque l'accès depuis l'extérieur est condamné, la béquille est bloquée en position d'attente, généralement horizontale.

On connait aussi des dispositifs à béquille débrayée : lorsque l'accès depuis l'extérieur est condamné, un mécanisme de débrayage découple la rotation de la béquille de la rotation du fouillot. Une butée limite le mouvement de la béquille, et un ressort de torsion rappelle celle-ci vers sa position d'attente qui est généralement horizontale.

Ces deux solutions ont en commun l'inconvénient de permettre que la porte puisse être vandalisée par un appui soutenu sur la béquille, que celle-ci soit bloquée en position d'attente horizontale ou bloquée en fin de course contre une butée. Le dispositif est endommagé soit parce que la béquille plie ou se rompt, soit parce que l'intérieur de l'organe de manoeuvre se déforme ou se rompt.

Le document GB 2325020 décrit un organe de manoeuvre selon le préambule de la revendication 1.

L'invention a pour objet de remédier à ce problème, et de fournir un organe de manoeuvre alternatif de type demi-ensemble qui ne soit pas détérioré par un trop grand effort sur la béquille. De préférence la solution selon l'invention doit présenter une bonne robustesse pour un encombrement minimal.

A cet effet, l'invention propose un organe de manoeuvre adapté à être monté sur un vantail comportant une serrure par une face définissant un plan de référence perpendiculaire à une direction axiale, ledit organe de manoeuvre comportant un corps contenant au moins en partie :
- un support de béquille en rotation autour d'un premier axe parallèle à ladite direction axiale et fixe par rapport audit corps, ledit support de béquille comportant une portion de butée déportée radialement par rapport audit premier axe,
- un fouillot en rotation autour d'un second axe parallèle à ladite direction axiale et fixe par rapport audit corps, adapté à agir sur un carré de la serrure,
- un cylindre de commande accessible depuis l'extérieur du corps, présentant au moins deux positions et adapté à être basculé de l'une à l'autre en réponse à l'action d'un utilisateur,
- un ensemble mobile de transmission mobile en translation suivant une direction de translation parallèle au plan de référence, commutable entre au moins une configuration embrayée et une configuration débrayée sous l'action dudit cylindre de commande et tel que la rotation du support de béquille entraîne la translation dudit ensemble mobile de transmission, et que dans la configuration embrayée la translation dudit ensemble mobile de transmission entraîne la rotation du fouillot caractérisé en ce que
- le corps contient de plus un système de butée porté par ledit corps, déformable réversiblement entre au moins deux conformations et adapté dans une première conformation à coopérer avec ladite portion de butée pour définir une position angulaire de butée pour le support de béquille obtenue par rotation par rapport à une position de repos dans laquelle la portion de butée n'est pas en contact avec le système de butée ; ledit système de butée se déformant pour des efforts croissants exercés sur le support de béquille jusqu'à une deuxième conformation pour laquelle la portion de butée échappe audit système de butée par glissement au contact du celui-ci, ledit système de butée étant rappelé élastiquement vers sa première conformation.

Ce dispositif présente l'avantage de ne pas pouvoir être endommagé par une action en rotation trop importante sur la béquille, c'est-à-dire d'être protégé contre le vandalisme. En effet, l'ensemble mobile de transmission permet de débrayer la rotation du fouillot de la rotation du support de béquille, et quand un effort en rotation trop élevé est appliqué, le système de butée se déforme réversiblement et laisse tourner ledit support de béquille, ce qui permet d'éviter la rupture ou l'endomagement du dispositif. Par ailleurs, l'ensemble mobile en translation étant mobile suivant une direction parallèle au plan de référence, l'encombrement dans la direction axiale est limité.

Préférentiellement, l'ensemble mobile de transmission comprend un premier élément de transmission coopérant avec le support de béquille, et un deuxième élément de transmission coopérant dans la configuration embrayée avec le fouillot, ledit deuxième élément de transmission subissant, entre la configuration débrayée et la configuration embrayée, par rapport audit premier élément de transmission, un décalage transversal à ladite direction de translation.

Préférentiellement, l'ensemble mobile de transmission est composé d'une plaquette montée en translation par rapport au corps et d'une pièce d'embrayage montée en rotation par rapport à ladite plaquette, le premier élément de transmission étant porté par ladite plaquette, et le deuxième élément de transmission étant porté par ladite pièce d'embrayage. Ces caractéristiques offrent l'avantage de la simplicité et de la solidité, pour un encombrement limité. Par ailleurs, le terme plaquette ne doit pas être compris de manière limitative et inclut diverses formes de pièce.

Préférentiellement, ledit support de béquille comporte une section d'action, éventuellement décalée suivant ledit premier axe par rapport à la portion de butée, qui comprend une portion d'action déportée radialement par rapport audit premier axe, le premier élément de transmission dudit ensemble mobile de transmission étant une surface d'appui au contact de laquelle ladite section d'action glisse, et tel que à partir d'une position de rappel du support de béquille, la rotation de la portion d'action entraîne la translation de la surface d'appui par poussée, et tel que un élément de rappel fixé audit corps maintient l'ensemble mobile de transmission au contact dudit support de béquille et rappelle ledit ensemble mobile de transmission et ledit support de béquille chacun vers une position de rappel.

Cela offre l'avantage que le mécanisme est simple et solide, pour un encombrement minimum. Par ailleurs, la rotation de la béquille peut être illimitée, grâce à l'élément de rappel.

Préférentiellement, ledit élément de rappel est un ressort de compression, qui offre l'avantage de la simplicité et de la robustesse.

Préférentiellement, l'ensemble constitué de la section d'action, de l'ensemble mobile de transmission et du fouillot possède, pour une position du support de béquille et une configuration de l'ensemble mobile de transmission, une symétrie par rapport à un plan incluant ledit premier axe. Cela permet à l'organe de manoeuvre de pouvoir être monté sur une porte indifféremment à gauche ou à droite.

Préférentiellement, le fouillot comporte une zone d'appui déportée par rapport au second axe et le deuxième élément de transmission de l'ensemble mobile de transmission comprend une surface d'action agissant sur la zone d'appui, préférentiellement par poussée. Cela offre l'avantage que le mécanisme est simple et solide.

Préférentiellement, le fouillot comprend en outre un évidement adjacent à la zone d'appui et le deuxième élément de transmission comprend en outre un ergot adapté à pénétrer dans ledit évidement. Cela permet une rotation plus importante du fouillot.

Préférentiellement, le cylindre de commande agit sur la configuration de l'ensemble mobile de transmission par l'intermédiaire d'une pièce de condamnation mobile en translation par rapport au corps et mobile en rotation et en translation par rapport à l'ensemble mobile de transmission. Cela offre l'avantage que le mécanisme est simple et solide. Préférentiellement la pièce de condamnation est mobile en rotation et en translation par rapport au deuxième élément de transmission ou à la pièce d'embrayage de l'ensemble mobile de transmission. Préférentiellement, la pièce de condamnation est montée par rapport à l'ensemble mobile de transmission via un ergot inséré dans une fente.

Préférentiellement, la pièce de condamnation est également mobile en rotation par rapport au corps, par exemple autour d'un axe perpendiculaire au plan de référence. Cela permet au mécanisme, en position embrayée, de ne pas s'endommager en cas de résistance à la rotation du fouillot. Préférentiellement, la pièce de condamnation est montée par rapport au corps via un ergot inséré dans une fente.

Préférentiellement, la pièce de condamnation possède une symétrie par rapport à un plan perpendiculaire au plan de référence, ce qui permet de l'utiliser en montage à gauche ou montage à droite.

Préférentiellement, le système de butée comprend une lamelle élastique. Cela présente l'avantage qu'une telle lamelle élastique est simple à mettre en oeuvre et facile à remplacer en cas d'usure. Préférentiellement, ladite lamelle élastique est en acier à ressort.

Préférentiellement, ledit support de béquille comporte une section de butée de forme générale allongée, ladite portion de butée étant une partie excentrée de ladite section de butée. En d'autres termes, l'enveloppe de la circonférence de la section de la portion de butée comprend au moins une zone à une première distance du premier axe et une deuxième zone à une deuxième distance du premier axe, la deuxième distance étant supérieure à la première distance, l'enveloppe de la circonférence de la section de la portion de butée pouvant glisser au contact de la lamelle élastique. Cela offre l'avantage que le mécanisme est simple et solide, pour un encombrement minimum. Préférentiellement, la deuxième distance est sensiblement supérieure à la première distance.

Préférentiellement, le système de butée comporte deux lamelles élastiques de part et d'autre du support de béquille. Cela offre une plus grande robustesse au mécanisme.

Préférentiellement, la position du fouillot quand le support de béquille est en butée est telle que le carré de la serrure est en position adaptée à l'ouverture de la porte.

Préférentiellement, l'ensemble constitué de la section de butée et du système de butée possède, pour une position dudit support de béquille, une symétrie par rapport à un plan incluant ledit premier axe.

Préférentiellement, l'ensemble constitué de la portion d'action et de l'ensemble mobile de transmission possède, pour une position du support de béquille et une configuration de l'ensemble mobile de transmission, une symétrie par rapport à un plan incluant ledit premier axe.

Préférentiellement, la pièce de condamnation possède une symétrie par rapport à un plan perpendiculaire au plan de référence.

Cela permet à l'organe de manoeuvre de pouvoir être monté sur une porte indifféremment à gauche ou à droite.

Préférentiellement, les axes du support de béquille et du fouillot sont confondus.

Préférentiellement, l'organe de manoeuvre est adapté à ou, préférentiellement, destiné à, être mis en oeuvre sur une porte munie d'une barre anti-panique.

L'exposé de l'invention sera maintenant poursuivi par la description d'un exemple de réalisation, donné ci-après à titre illustratif et non limitatif, en référence aux dessins annexés sur lesquels :
La figure 1 est une vue générale des différentes pièces d'un organe de manoeuvre selon l'invention.
Les figures 2, 3 et 4 sont des vues sous trois angles différents du support de béquille de l'organe de manoeuvre.
La figure 5 est une vue du fouillot de l'organe de manoeuvre.
La figure 6 est une vue de l'ensemble mobile de transmission de l'organe de manoeuvre dans une configuration embrayée.
La figure 7 représente une vue du mécanisme de l'organe de manoeuvre dans la configuration débrayée de l'ensemble mobile de transmission.
La figure 8 représente une vue de détails du mécanisme de l'organe de manoeuvre dans la configuration débrayée de l'ensemble mobile de transmission, la béquille de l'organe de manoeuvre étant basculée par un opérateur extérieur.
La figure 9 représente une vue de détails du mécanisme de l'organe de manoeuvre dans la configuration embrayée de l'ensemble mobile de transmission.
La figure 10 représente une vue de détails du mécanisme de l'organe de manoeuvre dans la configuration embrayée de l'ensemble mobile de transmission, la béquille de l'organe de manoeuvre étant basculée par un opérateur extérieur.
Les figures 11, 12, 13 et 14 représentent une vue de coupe de la portion de butée du support de béquille et du système de butée de l'organe de manoeuvre en quatre dispositions : disposition initiale, disposition en butée, disposition en forçage, disposition après forçage, correspondant à quatre positions de la béquille de l'organe de manoeuvre.

En référence à la figure 1, un organe de manoeuvre 1 dit demi-ensemble destiné à être fixé sur une porte par une face 2 parallèle à un plan de référence comprend un corps 3 allongé, un support de béquille 4 en rotation autour d'un premier axe perpendiculaire au plan de référence, un fouillot 5 en rotation autour d'un deuxième axe ici confondu avec le premier axe, un cylindre de commande 6, un élément mobile de transmission 7 monté en translation par rapport au corps 3, des lamelles élastiques 8 formant un système de butée, un ressort 9 et une pièce de condamnation 10. La position de repos de la béquille est perpendiculaire à la direction d'allongement du corps 3 et parallèle au plan de référence.

Les figures 2, 3 et 4 montrent de manière plus détaillée le support de béquille 4, qui comporte plusieurs sections décalées selon son axe, parmi lesquelles une section d'action 41 et une section de butée 42. Les deux sections 41 et 42 sont allongées radialement, de telle sorte que leur circonférence n'est pas un cercle de centre porté par l'axe du support de béquille, mais en diffère par la présence de renflements périphériques.

La section d'action 41 a une forme générale de noeud papillon incluant une portion cylindrique centrale reliée par deux portions rétrécies à deux portions d'action 410 ayant la forme de protubérances périphériques.

La section de butée 42 a une forme générale ovale et ses parties excentrées forment deux portions de butée 420.

Enfin le support de béquille 4 comporte une section de fixation de la béquille 43 de type classique, connue de l'homme du métier. Par ailleurs, le support de béquille 4 possède un plan de symétrie qui inclut son axe.

La figure 5 représente le fouillot 5 de l'organe de manoeuvre, qui comporte un axe de rotation, deux zones d'appui 51 déportées par rapport à cet axe, un évidement 52 adjacent à chacune des zones d'appui 51, ainsi qu'une prise 53 adaptée à agir sur le carré de la serrure (visible en figure 7, non représenté sur les autres figures), de manière classique connue de l'homme du métier. Les zones d'appui 51 sont incurvées et convexes de telle sorte qu'un effort peut y être exercé sous différents angles. Elles sont symétriques l'une de l'autre par rapport à un plan incluant l'axe de rotation du fouillot 5. L'évidement 52 est symétrique de lui-même par rapport à ce même plan.

En référence à la figure 6, l'ensemble mobile en translation 7 comporte une plaquette 71 et une pièce de débrayage 72 mobile en rotation par rapport à la plaquette 71 via une liaison pivot réalisable classiquement par l'homme du métier.

La plaquette 71 est plane, de forme générale rectangulaire et admet un plan de symétrie perpendiculaire à son plan et parallèle à son plus grand côté. La liaison pivot reliant la plaquette 71 et la pièce de débrayage 72 est positionnée sur la plaquette 71 près d'un des petits côtés du rectangle. La plaquette comporte une ouverture centrale selon une directrice perpendiculaire au plan de la plaquette, le contour de cette ouverture étant ici fermé. La tranche de l'ouverture centrale de la plaquette 71 du côté de la liaison pivot comporte successivement une première portion plane, une portion circulaire et une deuxième portion plane, formant une surface d'appui 73 dirigée à l'opposé de la liaison pivot.

La pièce de débrayage 72 est plane, de forme générale allongée et admet un plan de symétrie perpendiculaire à son plan et parallèle à sa direction longitudinale. La liaison pivot reliant la plaquette 71 et la pièce de débrayage 72 est positionnée sur la pièce de débrayage 72 en une localisation excentrée sur la direction longitudinale. La pièce de débrayage 72 comporte une ouverture centrale selon une directrice perpendiculaire à son plan, le contour de cette ouverture étant ici fermé. Deux ergots 75 formant des dents sont saillants vers l'intérieur de l'ouverture centrale de la pièce de débrayage 72. La tranche de l'ouverture centrale présente, au niveau de chaque ergot 75, une surface d'action 74 dirigée dans la direction de la liaison pivot, une partie de la surface d'action 74 étant concave. Les ergots 75 et les surfaces d'action 74 sont déportés par rapport à la liaison pivot.

En référence à la figure 7, la béquille de l'organe de manoeuvre présente une position de repos ou de rappel classique, typiquement horizontale quand l'organe de manoeuvre est posé sur une porte, et perpendiculaire à la grande dimension du corps 3.

Comme il apparaît aux figures 7, 8, 9 et 10, la plaquette 71 est, en fonctionnement, mobile par rapport au corps 3 en translation selon une direction de translation parallèle au plan de référence et perpendiculaire à la position de repos de la béquille. La pièce d'embrayage 72 est mobile en rotation par rapport à la plaquette 71 autour d'un axe perpendiculaire au plan de référence. La grande dimension de la plaquette 71 est positionnée perpendiculairement à la position de repos de la béquille et la liaison pivot reliant la plaquette 71 à la pièce d'embrayage 72 est positionnée vers le haut.

En référence à la figure 7, la pièce de condamnation 10 est, par rapport au corps 3, mobile en translation parallèlement au plan de référence et parallèlement à la direction de la béquille dans sa position de repos. La pièce de condamnation 10 est, par rapport au corps 3, également mobile en rotation autour d'un axe perpendiculaire au plan de référence. Cette liaison est réalisée par un ergot cylindrique porté par le corps 3 ou solidaire de celui-ci et coulissant dans une fente oblongue pratiquée à travers la pièce de condamnation 10, perpendiculairement au plan de référence. Cette fente est allongée parallèlement à la direction de la béquille dans sa position de repos et borgne en ses deux bouts.

La pièce de condamnation 10 est également, par rapport à la pièce d'embrayage 72, mobile en translation parallèlement au plan de référence et mobile en rotation autour d'un axe perpendiculaire au plan de référence. Cette liaison est réalisée par un ergot cylindrique porté par la pièce d'embrayage 72 et coulissant dans une fente oblongue pratiquée à travers la pièce de condamnation 10 perpendiculairement au plan de référence. Cette fente est allongée perpendiculairement à la direction de la béquille dans sa position de repos et borgne en ses deux bouts.

La rotation du cylindre de commande 6 commande de manière classique, connue de l'homme du métier, le déplacement de la pièce de condamnation 10, qui entraîne la rotation de la pièce d'embrayage 72 par rapport à la plaquette 71, l'amenant de la configuration débrayée (figures 7 et 8) à la configuration embrayée (figures 9 et 10). Cette rotation entraîne un décalage transversal à la direction de translation de l'ensemble mobile de translation 7 d'un ergot 75 et de la surface d'action 74 correspondante.

Le ressort 9 en appui contre le corps 3 maintient la plaquette 71 contre le support de béquille 4, par une action contre la tranche extérieure supérieure de la plaquette 71, qui est la plus proche de la liaison pivot. Une portion d'action 410 en contact avec une portion plane de la surface d'appui 73.

En configuration débrayée (figures 7 et 8) ou embrayé (figures 9 et 10), une action sur la béquille provoque la rotation du support de béquille 4, dont une portion d'action 410 pousse la surface d'appui 73 vers le haut, ce qui entraîne la translation de l'ensemble mobile de transmission 7 selon sa direction de translation, à l'encontre du ressort 9. La circonférence de la section d'action 41 glisse sur la surface d'appui 73. Ces mouvements sont réversibles.

Il ressort de la figure 8, que l'enveloppe de la circonférence de la section d'action (41) comprend une zone à une première distance de l'axe du support de béquille (4) et une deuxième zone à une deuxième distance de cet axe, la deuxième distance étant supérieure à la première distance. L'enveloppe de la circonférence de la section d'action (41) glisse au contact de la surface d'appui 73.

En configuration débrayée (figures 7 et 8), les ergots 75 n'interagissent pas avec le fouillot 5, et les surfaces d'action 74 ne sont alors pas en contact avec les zones d'appui 51. Aucune action sur le carré de la serrure ne résulte de l'action sur la béquille.

En configuration embrayée (figures 9 et 10), un ergot 75 est positionné en regard d'une zone d'appui 51 du fouillot 5. Une action sur la béquille provoque comme précédemment la rotation du support de béquille 4, qui entraîne, par l'intermédiaire d'une portion d'action 410 en contact avec une portion plane de la surface d'appui 73 la translation de l'ensemble mobile de transmission 7 selon sa direction de translation. Une surface d'action 74 entre en contact avec une zone d'appui 51 et la surface d'action 74 pousse la zone d'appui 51. L'ergot 75 correspondant s'engage dans l'évidement 52, la poussée de la zone d'appui 74 sur la surface d'action 51 provoque la rotation du fouillot autour de son axe, la surface d'action 74 roule sur la zone d'appui 51 et l'insertion de l'ergot 75 dans l'évidement 52 permet de prolonger l'action de la surface d'action 74 sur la zone d'appui 51. La translation de l'ensemble mobile de transmission 7 provoque par ce mécanisme la rotation du fouillot 5 autour de son axe. Ces mouvements sont réversibles.

Quand l'action sur la béquille se termine, le ressort 9 rappelle l'élément mobile de transmission 7 et le support de béquille 4 vers leur position de repos ou de rappel (voir figures 7 et 9).

Les figures 11, 12, 13 et 14 représentent une vue de coupe de la section de butée 42 et des portions de butée 420 du support de béquille 4 et du système de butée de l'organe de manoeuvre en quatre dispositions.

Tout d'abord, la figure 11 montre la position du mécanisme en position initiale où la béquille est en position de repos, classiquement horizontale (voir figures 7 et 9). La section de butée 42 n'est pas au contact des lamelles élastiques 8 qui sont portées par le corps 3.

La figure 12 montre la position du mécanisme après une rotation de la béquille de 45° ou d'environ 45° par rapport à la position initiale (voir figures 8 et 10). La section de butée 42 est via ses portions de butée 420 en contact avec les lamelles élastiques 8, en sorte que la résistance provoquée par ce contact peut permettre à l'opérateur actionnant la béquille de ressentir que le mécanisme est en butée. On comprend que cette résistance est opposée par les lamelles élastiques, qui constituent le système de butée, car celles-ci sont portées par le corps 3 en sorte de provoquer cette résistance (figure 1).

La figure 13 montre la position du mécanisme après une rotation supplémentaire de la béquille. Les lamelles élastiques 8 se sont déformées vers une conformation de déformation pour laisser de l'espace aux portions de butée 420, qui glissent au contact des lamelles élastiques 8, du fait de l'effort appliqué au support de béquille 4 et de son cumul. On comprend que la déformation des lamelles élastiques 8 est causée par l'action conjuguée de cet effort qui est transmis par le support de béquille aux lamelles et de la résistance opposée aux lamelles élastiques 8 par le corps 3 qui les porte. De manière importante, la déformation des lamelles élastiques 8 se fait sans dépasser la limite élastique du matériau choisi, ici de l'acier à ressort. Le choix de ce matériau et des caractéristiques géométriques des lamelles 8 est facilement réalisé par l'homme du métier.

La figure 14 montre la position du mécanisme après une nouvelle rotation supplémentaire de la béquille. Les portions de butée 420 se sont écartées des lamelles 8 qui sont revenues dans leur conformation initiale, du fait de l'effort appliqué au support de béquille 4 et de son cumul. La béquille est en position inversée (non représenté) par rapport à sa position d'origine.

Un demi-tour supplémentaire, dans un sens ou dans l'autre, est nécessaire pour ramener l'organe de manoeuvre à sa position initiale représentée en figure 11.

Il ressort des figures 11 à 14 ainsi que de la figure 1 que le système de butée agit dans une première conformation en sorte d'empêcher une rotation complète dudit support de béquille 4, et est adapté dans une conformation déformée à laisser tourner le support de béquille 4 de sorte que dans la configuration débrayée de l'ensemble mobile de translation une rotation complète dudit support de béquille 4 est possible, et on comprend que les extrémités des lamelles élastiques 8, portées par le corps 3, sont dans la même position dans les deux conformations. La déformation du système de butée de sa première conformation vers sa conformation déformée se produit pour un effort en rotation appliqué au support de béquille anormalement soutenu ou élevé, typique d'une situation dite de vandalisme.

Par ailleurs, en référence aux figures 6 et 8 la surface d'appui 73 de l'ensemble mobile de transmission 7 comporte une partie plane et une partie circulaire de telle sorte que la rotation du support de béquille 4 provoque la translation de l'ensemble mobile de transmission 7 quand une portion d'action 410 est au contact d'une partie plane de la surface d'appui 73, et que, à l'inverse, la rotation du support de béquille 4 ne provoque pas la translation de l'ensemble mobile de transmission 7 quand la portion d'action 410 est au contact de la partie circulaire, configuration qui correspond aux conformations de déformation du système de butée (figure 13).

Enfin, la position du fouillot quand le support de béquille est en butée (figure 12) est telle que le carré de la serrure est en position adaptée à l'ouverture de la porte.

L'invention ne saurait être limitée aux exemples de réalisation décrits ci-dessus.

On peut notamment envisager, en restant dans le cadre de la présente invention, une variante où la pièce de débrayage peut être montée en translation par rapport à la plaquette dans une direction transversale à la direction de translation de celle-ci par rapport au corps.

On peut également envisager, par exemple, que la conversion du mouvement de rotation du support de béquille en un mouvement de translation de l'élément mobile de transmission se fasse par un système de crémaillère.

On peut également envisager que la conversion du mouvement de translation de l'élément mobile de transmission en un mouvement de rotation du fouillot se fasse également par un système de crémaillère.

Le système de butée peut éventuellement, en restant également dans le cadre de la présente invention, comporter à la place de lamelles flexibles par exemple un système de lamelles non flexibles retenues par des ressorts de compression.

## Revendications

1. Organe de manoeuvre (1) adapté à être monté sur un vantail comportant une serrure par une face (2) définissant un plan de référence perpendiculaire à une direction axiale, ledit organe de manoeuvre comportant un corps (3) contenant au moins en partie :
- un support de béquille (4) en rotation autour d'un premier axe, ledit premier axe étant parallèle à ladite direction axiale et fixe par rapport audit corps (3), ledit support de béquille comportant une portion de butée (420) déportée radialement par rapport audit premier axe,
- un fouillot (5) en rotation autour d'un second axe, ledit second axe étant parallèle à ladite direction axiale et fixe par rapport audit corps (3), ledit fouillot (5) étant adapté à agir sur un carré de la serrure,
- un cylindre de commande (6) accessible depuis l'extérieur du corps (3), présentant au moins deux positions et adapté à être basculé de l'une à l'autre en réponse à l'action d'un utilisateur,
- un ensemble mobile de transmission (7) mobile en translation suivant une direction de translation parallèle au plan de référence, commutable entre au moins une configuration embrayée et une configuration débrayée sous l'action dudit cylindre de commande (6) et tel que la rotation du support de béquille (4) entraîne la translation dudit ensemble mobile de transmission (7), et que dans la configuration embrayée la translation dudit ensemble mobile de transmission (7) entraîne la rotation dudit fouillot (5), **caractérisé en ce que**
- le corps (3) contient de plus un système de butée (8) porté par ledit corps (3), déformable réversiblement entre au moins deux conformations et adapté dans une première conformation à coopérer avec ladite portion de butée (420) pour définir une position angulaire de butée pour le support de béquille (4) obtenue par rotation par rapport à une position de repos dans laquelle la portion de butée (420) n'est pas en contact avec le système de butée (8), ledit système de butée (8) se déformant et la portion de butée (420) glissant à son contact pour des efforts croissants exercés sur le support de béquille (4) jusqu'à une deuxième conformation pour laquelle la portion de butée (420) échappe audit système de butée (8), ledit système de butée (8) étant rappelé élastiquement vers sa première conformation.

2. Organe de manoeuvre selon la revendication 1 **caractérisé en ce que** l'ensemble mobile de transmission (7) comprend un premier élément de transmission coopérant avec le support de béquille (4), et un deuxième élément de transmission coopérant dans la configuration embrayée avec le fouillot (5), ledit deuxième élément de transmission subissant, entre la configuration débrayée et la configuration embrayée, par rapport audit premier élément de transmission, un décalage transversal à ladite direction de translation.

3. Organe de manoeuvre selon la revendication 2 **caractérisé en ce que** ledit fouillot (5) comporte une zone d'appui (51) déportée par rapport audit second axe et ledit deuxième élément de transmission de l'ensemble mobile de transmission comprend une surface d'action (74) agissant sur ladite zone d'appui (51).

4. Organe de manoeuvre selon la revendication 3 **caractérisé en ce que** ledit fouillot (5) comprend en outre un évidement (52) adjacent à la zone d'appui (51) et ledit deuxième élément de transmission comprend en outre un ergot (75) adapté à pénétrer dans ledit évidement (52).

5. Organe de manoeuvre selon l'une des revendications 2 à 4 **caractérisé en ce que** le cylindre de commande (6) agit sur la configuration de l'ensemble mobile de transmission (7) par l'intermédiaire d'une pièce de condamnation (10) mobile en translation par rapport au corps (3) et mobile en rotation et en translation par rapport au deuxième élément de transmission de l'ensemble mobile de transmission (7).

6. Organe de manoeuvre selon la revendication 5 **caractérisé en ce que** la pièce de condamnation (10) est montée par rapport à l'ensemble mobile de transmission (7) via un ergot inséré dans une fente.

7. Organe de manoeuvre selon la revendication 5 ou la revendication 6 **caractérisé en ce que** la pièce de condamnation (10) est également mobile en rotation par rapport au corps (3).

8. Organe de manoeuvre selon la revendication 7 **caractérisé en ce que** la pièce de condamnation (10) est montée par rapport au corps (3) via un ergot inséré dans une fente.

9. Organe de manoeuvre selon l'une des revendications 1 à 8 **caractérisé en ce que** ledit support de béquille (4) comporte une section de butée (42) de forme générale allongée, ladite portion de butée (420) étant une partie excentrée de ladite section de butée (42).

10. Organe de manoeuvre selon la revendication 9 **caractérisé en ce que** le système de butée comprend une lamelle élastique (8).

11. Organe de manoeuvre selon la revendication 10 **caractérisé en ce que** ladite lamelle élastique (8) est en acier à ressort.

12. Organe de manoeuvre selon la revendication 10 ou la revendication 11 **caractérisé en ce que** le système de butée comporte deux lamelles élastiques (8) de part et d'autre du support de béquille (4).

13. Organe de manoeuvre selon l'une des revendications 9 à 12 **caractérisé en ce que** l'ensemble constitué de la section de butée (42) et du système de butée (8) possède, pour une position dudit support de béquille (4), une symétrie par rapport à un plan incluant ledit premier axe.

14. Organe de manoeuvre selon l'une des revendications 1 à 13 **caractérisé en ce que** les axes du support de béquille (4) et du fouillot (5) sont confondus.

15. Organe de manoeuvre selon l'une des revendications 1 à 14 **caractérisé en ce qu'**il est adapté à être mis en oeuvre sur une porte munie d'une barre anti-panique.

## Claims

1. An actuating device (1) adapted to be mounted on a leaf comprising a lock by a face (2) defining a reference plane perpendicular to an axial direction, said actuating device comprising a body (3) at least partly containing: -
- a handle support (4) rotatable about a first axis, said first axis being parallel to said axial direction and fixed relative to said body (3), said handle support comprising a stop portion (420) radially offset relative to said first axis,
- a nut (5) rotatable about a second axis, said second axis being parallel to said axial direction and fixed relative to said body (3), said nut (5) being adapted to act on a square-section member of the lock,
- an operating cylinder (6) accessible from outside the body (3), having at least two positions and adapted to be shifted from one to the other in response to the action of a user,
- a movable transmission assembly (7) movable in translation in a translation direction parallel to the reference plane, which can be switched between at least one engaged configuration and one disengaged configuration under the action of said operating cylinder (6) and such that the rotation of the handle support (4) drives the translation of said movable transmission assembly (7), and that in the engaged configuration the translation of said movable transmission assembly (7) rotates said nut (5), **characterized in that**
- the body (3) further contains a stop system (8) carried by said body (3), reversibly deformable between at least two arrangements and adapted in a first arrangement to cooperate with said stop portion (420) to define an angular stop position for the handle support (4) obtained by rotation relative to a resting position in which the stop portion (420) is not in contact with the stop system (8), said stop system (8) deforming and the stop portion (420) sliding at its contact for increasing forces exerted on the handle support (4) until a second arrangement is reached for which the stop portion (420) escapes from said stop system (8), said stop system (8) being returned elastically to its first arrangement.

2. An actuating device according to claim 1 **characterized in that** the movable transmission assembly (7) comprises a first transmission member cooperating with the handle support (4), and a second transmission member cooperating in the engaged configuration with the nut (5), said second transmission member undergoing a shift transversely to said direction of translation, between the engaged configuration and the disengaged configuration, relative to said first transmission member.

3. An actuating device according to claim 2 **characterized in that** said nut (5) comprises a bearing region (51) that is offset relative to said second axis and said second transmission member of the movable transmission assembly comprises an acting surface (74) acting on said bearing region (51).

4. An actuating device according to claim 3 **characterized in that** said nut (5) further comprises a recess (52) adjacent to the bearing region (51) and said second transmission member further comprises a lug (75) adapted to enter said recess (52).

5. An actuating device according to one of claims 2 to 4 **characterized in that** the operating cylinder (6) acts on the configuration of the movable transmission assembly (7) via a blocking part (10) which is movable in translation relative to the body (3) and movable in rotation and in translation relative to the second transmission member of the movable transmission assembly (7).

6. An actuating device according to claim 5, **characterized in that** the blocking part (10) is mounted relative to the movable transmission assembly (7) via a lug inserted into a slot.

7. An actuating device according to claim 5 or claim 6 **characterized in that** the blocking part (10) is also movable in rotation relative to the body (3).

8. An actuating device according to claim 7 **characterized in that** the blocking part (10) is mounted relative to the body (3) via a lug inserted into a slot.

9. An actuating device according to one of claims 1 to 8 **characterized in that** said handle support (4) comprises a stop section (42) of elongate general shape, said stop portion (420) being an eccentric part of said stop section (42).

10. An actuating device according to claim 9 **characterized in that** the stop system comprises an elastic strip (8).

11. An actuating device according to claim 10 **characterized in that** said elastic strip (8) is of spring steel.

12. An actuating device according to claim 10 or claim 11 **characterized in that** the stop system comprises two elastic strips (8) on respective opposite sides of the handle support (4).

13. An actuating device according to one of claims 9 to 12 **characterized in that** the assembly constituted by the stop section (42) and by the stop system (8) is, for one position of said handle support (4), symmetrical relative to a plane including said first axis.

14. An actuating device according to one of claims 1 to 13 **characterized in that** the axes of the handle support (4) and of the nut (5) coincide.

15. An actuating device according to one of claims 1 to 14 **characterized in that** it is adapted to be implemented on a door provided with a panic bar.

## Patentansprüche

1. Manövrierelement (1), das angepasst ist, an einem Türflügel angebracht zu sein, und ein Schloss durch eine Seite (2) umfasst, die eine Bezugsebene bestimmt, die senkrecht zu einer axialen Richtung ist, wobei das Manövrierelement einen Körper (3) umfasst, der mindestens teilweise Folgendes enthält:
- einen um eine erste Achse drehbaren Türklinkenhalter (4), wobei die erste Achse parallel zu der axialen Richtung ist und in Bezug zu dem Körper (3) fest ist, wobei der Türklinkenhalter einen Anschlagabschnitt (420) umfasst, der in Bezug zu der ersten Achse radial verschoben ist,
- eine Nuss (5), die um eine zweite Achse drehbar ist, wobei die zweite Achse parallel zu der axialen Richtung und in Bezug zu dem Körper (3) fest ist, wobei die Nuss (5) angepasst ist, auf einen Vierkant des Schlosses einzuwirken,
- einen Manövrierzylinder (6), der von der Außenseite des Körpers (3) zugänglich ist, mindestens zwei Stellungen aufweist und angepasst ist, als Reaktion auf die Einwirkung eines Benutzers von der einen in die andere gekippt zu werden,
- eine bewegliche Übertragungsbaugruppe (7), die entlang einer zur Bezugsebene parallelen Translationsrichtung translatorisch beweglich ist und unter der Einwirkung des Manövrierzylinders (6) zwischen mindestens einer eingekuppelten Anordnung und einer ausgekuppelten Anordnung schaltbar ist, so dass die Drehung des Türklinkenhalters (4) die Translation der beweglichen Übertragungsbaugruppe (7) herbeiführt und dass die Translation der beweglichen Übertragungsbaugruppe (7) in der eingekuppelten Anordnung die Drehung der Nuss (5) herbeiführt, **dadurch gekennzeichnet, dass**:
- der Körper (3) überdies ein Anschlagsystem (8) enthält, das durch den Körper (3) getragen wird, zwischen mindestens zwei Gestaltungen reversibel verformbar ist und in einer ersten Gestaltung angepasst ist, mit dem Anschlagabschnitt (420) zusammenzuwirken, um eine winklige Anschlagstellung für den Türklinkenhalter (4) zu bestimmen, die durch Drehung in Bezug zu einer Ruhestellung erhalten wird, in der der Anschlagabschnitt (420) nicht mit dem Anschlagsystem (8) in Berührung ist, wobei das Anschlagsystem (8) sich verformt und der Anschlagabschnitt (420) bei seiner Berührung bei steigenden Kräften, die auf den Türklinkenhalter (4) ausgeübt werden, bis zu einer zweiten Gestaltung gleitet, bei der der Anschlagabschnitt (420) dem Anschlagsystem (8) entgleitet, wobei das Anschlagsystem (8) elastisch in Richtung seiner ersten Gestaltung zurückgeholt wird.

2. Manövrierelement nach Anspruch 1, **dadurch gekennzeichnet, dass** die bewegliche Übertragungsbaugruppe (7) ein erstes Übertragungselement, das mit dem Türklinkenhalter (4) zusammenwirkt, und ein zweites Übertragungselement umfasst, das in der eingekuppelten Anordnung mit der Nuss (5) zusammenwirkt, wobei das zweite Übertragungselement zwischen der ausgekuppelten Anordnung und der eingekuppelten Anordnung in Bezug zum ersten Übertragungselement eine Verlagerung quer zur Translationsrichtung erfährt.

3. Manövrierelement nach Anspruch 2, **dadurch gekennzeichnet, dass** die Nuss (5) einen Auflagebereich (51) umfasst, der in Bezug zur zweiten Achse verschoben ist, und das zweite Übertragungselement der beweglichen Übertragungsbaugruppe eine Einwirkungsfläche (74) umfasst, die auf den Auflagebereich (51) einwirkt.

4. Manövrierelement nach Anspruch 3, **dadurch gekennzeichnet, dass** die Nuss (5) überdies eine Aussparung (52) umfasst, die dem Auflagebereich (51) benachbart ist, und das zweite Übertragungselement überdies einen Vorsprung (75) umfasst, der angepasst ist, in die Aussparung (52) einzudringen.

5. Manövrierelement nach einem der Ansprüche 2 bis 4, **dadurch gekennzeichnet, dass** der Manövrierzylinder (6) über ein Verriegelungsteil (10), das in Bezug zum Körper (3) translatorisch beweglich und in Bezug zum zweiten Übertragungselement der beweglichen Übertragungsbaugruppe (7) drehbar und translatorisch beweglich ist, auf die Anordnung der beweglichen Übertragungsbaugruppe (7) einwirkt.

6. Manövrierelement nach Anspruch 5, **dadurch gekennzeichnet, dass** das Verriegelungsteil (10) in Bezug zur beweglichen Übertragungsbaugruppe (7) über einen Vorsprung angebracht ist, der in einen Schlitz eingesetzt ist.

7. Manövrierelement nach Anspruch 5 oder Anspruch 6, **dadurch gekennzeichnet, dass** auch das Verriegelungsteil (10) in Bezug zum Körper (3) drehbeweglich ist.

8. Manövrierelement nach Anspruch 7, **dadurch gekennzeichnet, dass** das Verriegelungsteil (10) in Bezug zum Körper (3) über einen Vorsprung angebracht ist, der in einen Schlitz eingesetzt ist.

9. Manövrierelement nach einem der Ansprüche 1 bis 8, **dadurch gekennzeichnet, dass** der Türklinkenhalter (4) ein Anschlagteilstück (42) mit einer allgemein länglichen Form aufweist, wobei der Anschlagabschnitt (420) ein außermittiger Teil des Anschlagteilstücks (42) ist.

10. Manövrierelement nach Anspruch 9, **dadurch gekennzeichnet, dass** das Anschlagsystem eine elastische Lamelle (8) umfasst.

11. Manövrierelement nach Anspruch 10, **dadurch gekennzeichnet, dass** die elastische Lamelle (8) aus Federstahl besteht.

12. Manövrierelement nach Anspruch 10 oder Anspruch 11, **dadurch gekennzeichnet, dass** das Anschlagsystem zwei elastische Lamellen (8) auf beiden Seiten des Türklinkenhalters (4) umfasst.

13. Manövrierelement nach einem der Ansprüche 9 bis 12, **dadurch gekennzeichnet, dass** die Baugruppe, die aus dem Anschlagteilstück (42) und dem Anschlagsystem (8) besteht, für eine Stellung des Türklinkenhalters (4) eine Symmetrie in Bezug zu einer Ebene besitzt, die die erste Achse umfasst.

14. Manövrierelement nach einem der Ansprüche 1 bis 13, **dadurch gekennzeichnet, dass** die Achsen des Türklinkenhalters (4) und der Nuss (5) übereinstimmen.

15. Manövrierelement nach einem der Ansprüche 1 bis 14, **dadurch gekennzeichnet, dass** sie angepasst ist, um auf einer Tür eingesetzt zu sein, die mit einer Panikstange versehen ist.
